# EUROPÄISCHE PATENTSCHRIFT

(11) **EP 1 722 048 B1**
(45) Veröffentlichungstag und Bekanntmachung des Hinweises auf die Patenterteilung: **09.03.2011**
(21) Anmeldenummer: 06017097.4
(22) Anmeldetag: 28.10.2004
(51) Int. Cl.: E05B 13/00, E05B 63/04

(54) **Beschlag, insbesondere Fensterbeschlag**
Fitting, in particular window fitting
Ferrure, notamment ferrure de fenêtre

(30) Priorität: 28.10.2003 IT MI20030494
(43) Veröffentlichungstag der Anmeldung: 15.11.2006
(62) Teilanmeldung aus: 04025631.5
(73) Patentinhaber: HOPPE AG, I-39010 St. Martin i.P. (IT)
(72) Erfinder: Alber, Helmut, 39028 Schlanders (BZ) (IT); Waschgler, Michael, I-39024 Mais (BZ) (IT)
(74) Vertreter: Buchhold, Jürgen

(56) Entgegenhaltungen:
- CH-A- 565 307
- DE-A1- 10 049 715
- DE-U1- 8 912 255
- GB-A- 1 279 989
- US-A- 2 919 570
- US-A- 3 910 613
- US-A- 5 826 924

## Beschreibung

Die Erfindung betrifft einen Beschlag, insbesondere einen Fensterbeschlag mit einer Beschlagsicherung.

Neben abschließbaren Fenstergriffen besteht vielfach Bedarf auch an Griffen, die ohne Schlüssel betätigbar sind, aber unbefugte Handhabung insbesondere durch Kinder wirksam verhindern. Es gibt daher Beschläge, die mit einer sogenannten Beschlagsicherung (Kindersicherung) ausgestattet sind, die gewöhnlich ein Riegelelement aufweist, das in Schließstellung des Fensters den drehbar an einer Rosette gelagerten Griff sperrt. Um ihn zu in eine Öffnungsstellung drehen, muß das Riegelelement entgegen einer Federkraft aus seiner Verriegelungs- oder Raststellung gelöst werden. Erst danach läßt sich der Griff mit der anderen Hand verschwenken und das Fenster öffnen.

DE-U1-82 24 632 offenbart eine solche Beschlagsicherung, welche die Drehbewegung des Fenster- oder Türgriffs erst freigibt, wenn zwei um eine gemeinsame Achse schwenkbar gelagerte Spreizhebel entgegen einer Federkraft zusammengedrückt werden, was die Kindeshand allgemein nicht bewältigt. Nachteilig ist aber, daß die Griffenden der Spreizhebel mit ihren Griffflächen relativ weit nach außen stehen, was die optische Erscheinungsform des Beschlags beeinträchtigt. Die Betätigung ist zudem schwierig, weil der Stellweg der Spreizhebel relativ groß ist. Läßt man sie zu früh los, so kann sich eine mit dem Griff drehfest verbundene Rastscheibe mit den inneren Enden der Spreizhebel verkanten, was zur Fehlfunktion und zu hohem Verschleiß führen kann.

Andere bekannte Bauteile und Baugruppen sind ebenfalls oft unansehnlich und nehmen relativ viel Platz in Anspruch, namentlich wenn z.B. ein Ziehknopf in der Art von DE-U1-80 22 025 recht große Bauhöhe erfordert.

GB-A-1 279 989 offenbart einen Fensterbeschlag mit einem Griff, dessen Hals einen Vierkantstift haltert, der im montierten Zustand eine Anschlagplatte (Rosette) und eine darin gelagerte Rastscheibe durchsetzt. Diese hat am Umfang radiale Nuten. Ein in der Anschlagplatte längsverschieblicher Riegel kann in eine der Nuten eingreifen und dadurch den Griff in einer Winkelposition arretieren.

In DE-A1-100 49 715 ist eine Vorrichtung für Fenster- und Türgriffe beschrieben, die paarige Rastmittel aufweist, welche ausgewählte Griffpositionen definieren. Bei Griffbetätigung erzeugen federbelastete Gleitstücke (Radialschieber), die an einer mit dem Griff drehfest verbundenen Rastscheibe auf seiten- oder bodenrastende Kugeln wirken, drehwinkelabhängige Rastmomente. In jeder Raststellung ist bei entsprechender Einstellung der Kraft der Federn eine Kindersicherung in der Weise erreicht, dass der Türgriff von einem Kind nicht betätigt werden kann und nur ein Erwachsener in der Lage ist, die entsprechende Kraft aufzubringen, um die durch die Federn erzeugt Rast zu überwinden. Abweichend von dieser Ausführungsform kann die Kindersicherung auch dadurch erreicht werden, dass am Griffelement ein Druckknopf vorgesehen ist, der beim Betätigen eine die Kindersicherung bildende Verriegelung freigibt und ein Schwenken des jeweiligen Griffelementes ermöglicht. Auch in diesem Fall ist der Druckknopf durch eine beispielsweise einstellbare Federkraft derart vorgespannt, dass diese Federkraft nicht von einem Kind, sondern lediglich von einem Erwachsenen überwunden werden kann.

Auch CH 565 307 A sieht einen Fensterbeschlag vor. Dieser hat einen Griff, der in einer Rosette gelagert ist. Die Rosette ist an einer Anschlagfläche eines Fensterrahmens oder -flügels befestigbar und mit einer Beschlagsicherung gegenüber unbefugtem Öffnen sicherbar. Die Beschlagsicherung weist dazu ein Riegelelement auf, das den Griff in wenigstens einer ausgezeichneten Drehstellung fixiert und das entgegen einer Rückstellkraft aus seiner Verriegelung lösbar ist. Das Riegelelement ist an einem Schieber ausgebildet, der parallel zur Anschlagfläche bewegbar ist und an einer mit dem Griff drehfest verbundenen Rastscheibe angreift. Der Schieber ist gleitbar in einer Konsole gelagert und entgegen der Rückstellkraft betätigbar. Der Schieber ist somit bewegbar. Zudem ist er von einer Druckfeder vorgespannt. Dabei ist das Riegelelement über wenigsten ein von außen zugängliches Betätigungselement aus seiner Verriegelung lösbar, wobei der Schieber an dem einen Riegelemenet ausgebildet ist, über ein ihm zugeordnetes Betätigungselement betätigbar ist und wobei das Betätigungselement in eine offene Schmalseite der Konsole eingesetzt ist.

Aufgabe der Erfindung ist es, einen Beschlag mit einer Beschlagsicherung von einfacher, kompakter und kostengünstig Konstruktion zu schaffen, die überdies das Erscheinungsbild des Beschlags nur unwesentlich, beeinträchtigt. Der Beschlag soll insbesondere nicht ohne weiteres einhändig und/oder durch Kinder bedienbar sein. Angestrebt wird ferner eine bequeme Bedienbarkeit und eine daverhafte Zuverlässigkeit.

Hauptmerkmale der Erfindung sind in Anspruch 1 angegeben. Ausgestaltungen sind Gegenstand der Ansprüche 2 bis 13.

Bei einem Beschlag, insbesondere Fensterbeschlag, mit einem Griff, der in einer Rosette gelagert ist, die an einer Anschlagfläche eines Rahmens oder Flügels befestigbar ist, und mit einer Beschlagsicherung, die wenigstens ein Riegelelement aufweist, das den Griff in wenigstens einer ausgezeichneten Drehstellung fixiert und das entgegen einer Rückstellkraft aus seiner Verriegelung lösbar ist, wobei jedes Riegelelement an einem parallel zur Anschlagfläche bewegbaren Schieber ausgebildet ist und an einer mit dem Griff drehfest verbundenen Rastscheibe angreift, und wobei der Schieber gleitbar in einer Konsole gelagert und entgegen der Rückstellkraft betätigbar ist, sieht die Erfindung vor, dass zwei Schieber vorhanden sind, die gegenläufig zueinander bewegbar und von Druckfedern gegeneinander vorgespannt sind, wobei jedes Riegelelement über wenigstens ein von außen zugängliches Betätigungselement aus seiner Verriegelung lösbar ist, wobei jeder Schieber, an dem jeweils das Riegelelement ausgebildet ist, über ein ihm zugeordnetes Betätigungselement betätigbar ist, und wobei jedes Betätigungselement in eine offene Schmalseite der Konsole eingesetzt ist.

Ein wichtiger Vorteil dieser Beschlagsicherung besteht darin, daß die Bedienung vereinfacht wird, und zwar in einer weise, die von Kindern normalerweise nicht erkennbar und nicht bewältigbar ist. Überaus günstig ist ferner, daß die Konstruktion punktsymmetrisch ausgebildet sein kann und sämtliche Bauteile identisch gestaltet sind, so dass sie untereinander ausgetauscht werden können. Dies bewirkt sehr niedrige Herstell- und Lagerkosten.

Die Schieber sind insbesondere längliche Flachteile, die kraftschlüssig an dem Betätigungselement anliegen. Jeweils ein mit einem Schieber einstückiges Riegelelement ist mit der von einem Mitnehmer durchsetzten Raschscheibe verrastbar.

Vorzugsweise hat die Rastscheibe zwei gegengleiche Umfangs-Ausnehmungen, die einander diametral gegenüberliegen, und das oder jedes Riegelelement ist als von der Fläche des oder jedes Schiebers bevorzugt quer abstehende Abkantung ausgebildet, beispielsweise als rechteckige Lasche oder Nase.

Das Betätigungselement ist vorteilhaft eine U-förmige Handhabe, die an dem oder jedem Schieber ausgebildet ist. Vorgesehen ist ferner, dass die Rückstellkraft für die Schieber eine Federkraft ist, die z.B. von zwei Druckfedern aufgebracht wird.

Die Konsole kann mit der Rosette außenkonturgleich und die Beschlagsicherung zwischen der Rosette und der Anschlagfläche ausgebildet bzw. angeordnet sein, was ein ansprechendes Erscheinungsbild ergibt. Konstruktiv günstig ist, dass die Beschlagsicherung spiegel- oder punktsymmetrisch ausgebildet ist. Sie kann mit besonderem Vorteil eine vormontierte Einheit bilden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Darin zeigen:
- Fig. 1: eine Schrägansicht eines nicht zur Erfindung gehörenden Beispiels eines Fensterbeschlags mit Beschlagsicherung,
- Fig. 2: eine auseinandergezogene Schrägansicht der Bestandteile einer Beschlag sicherung,
- Fig. 3a: eine Draufsicht auf die montierte Beschlagsicherung in neutraler Position,
- Fig. 3b: eine Draufsicht wie Fig. 3a, jedoch in entriegelter Stellung,
- Fig. 3c: eine Draufsicht entsprechend Fig. 3b, jedoch bei verschwenktem Griff,

Der in Fig. 1 allgemein mit 1 bezeichnete und nicht zur Erfindung gehörende Beschlag hat einen Griff 10, dessen Hals 12 axialfest-drehbar mit einer im wesentlichen rechteckigen Rosette 20 verbunden ist. Diese hat einen Anschlagkörper 22 sowie eine schwenkbare Abdeckplatte 24, die in dem Körper 22 ausgebildete Schraublöcher verdeckt (in Fig. 1 nicht, jedoch in Fig. 3a---3c sichtbar). Man erkennt in Fig. 1, daß die Rosette 20 an einem Rahmen oder Flügel 14 eines - nicht weiter dargestellten - Fensters befestigt ist, und zwar an einer Anschlagfläche 16 in solcher Position, daß eine Getriebenuß 18 von einem Mitnehmer in Gestalt eines Vierkants 28 durchsetzt wird. Der Mitnehmer 28 ist mit seinem äußeren Ende im Inneren des Griffhalses 12 fest verankert.

Zwischen der Rosette 20 und der Anschlagfläche 16 des Fensterrahmens 14 ist eine Beschlagsicherung 3 ausgebildet, die in Fig. 2 dargestellt ist. Sie hat eine gegenüber der Rosette 20 außenkonturgleiche, relativ flache Konsole 30. Die Konsole 30 hat - wie Fig. 2 zeigt - einen ebenen Boden 32 mit einem Mittelloch 34 sowie zwei Seitenwände 36. Sie ist an beiden Schmalseiten 26, 27, also oben und unten, offen ausgebildet. Symmetrisch zum Mittelloch 34 und fluchtend auf der Längsachse A (Fig. 3a) sind zwei jeweils von einer Ringbuchse 35 umgebene Schraublöcher 25 vorhanden. Die Ringbuchsen 35 haben bevorzugt dieselbe Höhe wie die Seitenwände 36.

Auf dem Boden 32 der Konsole 30 sind seitlich nebeneinander und gegenläufig gleitbar zwei flache Schieber 50, 51 gelagert, die im Wesentlichen L-förmig gestaltet sind, jeweils mit einem länglichen Seitenteil 70, 71 und einem querverlaufenden Bogenstück 72, 73. Im Endbereich der Seitenteile 70, 71 ist mittig zur Längsachse A jeweils ein Riegelelement 52 ausgebildet, und zwar als Nase oder Abkantung aus der Fläche der Schieber 50, 51 heraus. Die Riegelelemente 52 stehen zum Festlegen des Griffs 10 mit der drehfest auf dem Vierkant 28 befestigten Rastscheibe 62 in Eingriff, die zwei einander gegenüberliegenden Ausnehmungen 66 aufweist (siehe Fig. 3b und 3c). Deren Form ist gegengleich zu den Riegelelementen 52 der Schieber 50, 51. Zentrisch hat die Scheibe 62 ein Vierkantloch 68 zur formschlüssigen Aufnahme des Mitnehmers 28.

Um die Schieber 50, 51 in ihrer Position zu sichern, sind zwei Federn 60 vorgesehen, die sich jeweils an einem Seitenteil 70, 71 und einem Bogenstück 72, 73 abstützen. Beide haben hierzu ebenen Stützflächen 74, 75 bzw. 76, 77, die senkrecht zur Längsachse A liegen. Auf diese Weise werden die Schieber 50, 51 von der Rückstellkraft der Federn 60 permanent nach außen geschoben, während die Riegelelemente 52 in die Ausnehmungen 66 der Scheibe 62 hinein gedrückt werden. Dabei entsteht ein spielfreier Gleichgewichtszustand. Das Betätigungselement 40 befindet sich - wie Fig. 3a zeigt - stets in einer stabilen Nullstellung, wobei die Nase 52 jedes Schiebers 50, 51 in einer Ausnehmung 66 der Scheibe 62 eingerastet ist, so dass der Griff 10 nicht gedreht und das Fenster nicht geöffnet werden kann. Zugleich sichern die Riegelelemente 52 die Schieber 50, 51 innerhalb der Konsole 30.

Zum Auslösen der Riegelelemente 52 aus der Rastscheibe 62 sind zwei U-förmige Betätigungselemente 40 vorgesehen, die mit ihren parallel zur Längsachse A ausgebildeten Schenkeln 43 in die offenen Schmalseiten 26, 27 der Konsole 30 eingesetzt sind. Zwei die Schenkel 43 verbindende Bogenstücke 45 ragen als Handhaben aus der Konsole 30 heraus. Man erkennt in Fig. 2, daß die Bogenstücke 45 die Querstücke 72, 73 der Schieber 50, 51 formschlüssig übergreifen, während die U-Schenkel 43 flach auf den Schiebern 50, 51 aufliegen. Jeweils ein Schenkel 43 der Betätigungselemente 40 ist mit einer länglichen Aussparung 47 versehen. In diese Aussparung 47 werden die Federn 60 eingesetzt, so daß diese eine präzise Führung erhalten. Zugleich werden die Betätigungselemente 40 in Längsrichtung gegen Herausfallen gesichert.

Die äußere Form der Bogenstücke 45 der Betätigungselemente 40 ist bevorzugt an die Außenkontur der Konsole 30 angepaßt, so daß die Beschlagsicherung 3 und damit der Beschlag 1 ein insgesamt einheitliches und ästhetisch ansprechendes Erscheinungsbild erhält.

Drückt man die Betätigungselemente 40 beidseitig in die Konsole 30 hinein (Fig. 3b und 3c), so schieben die nach außen vorstehenden Bogenstücke 45 die Schieber 50, 51 über die Querstücke 72, 73 im Wesentlichen synchron nach innen. Die Federn 60 werden dabei zwischen den Stützflächen 74, 75; 76, 77 komprimiert und die Riegelelemente bzw. Nasen 52 aus den Nuten 66 ausgehoben (Fig. 3b). Der Griff 10 läßt sich nun frei verschwenken, so daß sein Mitnehmer 28 die Scheibe 62 verdrehen kann. Läßt man die Betätigungselement los (Fig. 3c), so können die Nasen 52 auf dem Umfang 64 der Scheibe 62 entlanggleiten, bis die gegenüberliegenden Nuten 66 herankommen und die Nasen 52 zeitgleich in die Nuten 66 einfallen, wodurch die Griffdrehung wieder gesperrt wird.

Damit sich die Schieber 50, 51 innerhalb der Konsole 30 ungehindert bewegen können, begrenzen die Seitenteile 70, 71 und die Riegelelemente 52 etwa mittig einen Durchbruch 54, der allgemein als Langloch gestaltet und größer ist als das Mittelloch 34. Auch die Querstücke 72, 73 umgreifen die Ringbuchsen 35 mit ausreichendem Bewegungspiel.

Zum Sichern der Bauteile 40; 50, 51; 60 ist eine Abdeckplatte 80 vorgesehen, die mit seitlichen Rasträndern 86 in den Seitenwänden 36 der Konsole 30 einrastbar ist. Letztere ist hierzu kantenseitig mit Rastnuten 84 versehen. Eine zentrische Öffnungen 82 in der Abdeckplatte 80 liegt kongruent zum Mittelloch 34. Über den Schraublöchern 25 liegen zwei weitere Öffnungen 83, mit denen die Abdeckplatte 80 auf die Ringbuchsen 35 aufgesteckt wird, was die Stabilität der Konsole 30 noch vergrößert.

Ein wichtiger Vorteil dieser Beschlagsicherung besteht darin, daß sie bezogen auf den Mittelpunkt M (Fig. 3a) des Mittellochs 34, des Griffhalses 12, des Vierkants 28 und der Rastscheibe 62 punktsymmetrisch ausgebildet ist. Sämtliche Bauteile sind zudem identisch gestaltet, so daß diese untereinander ausgetauscht werden können. Dies bewirkt eine deutliche Senkung der Herstell- und Lagerkosten.

Die Erfindung ist nicht auf eine der vorbeschriebenen Ausführungsformen beschränkt, sondern in vielfältiger Weise abwandelbar, ohne den in den Ansprüchen definierten Schutzbereich der Erfindung zu verlassen. Sie ist zwar primär auf einen Beschlag mit einer Beschlagsicherung an einem Fenster gerichtet, doch sind die Grundgedanken der Konstruktion auch bei anderen Arten von Verriegelungen äquivalent einsetzbar, die sich eines Dreh- oder Schwenkgriffs bedienen, sofern dieser nur auf analoge Weise mittels eines Anschlagkörpers an einer Fläche eines Verschlußgebildes angebracht wird, das auch eine Tür bzw. Klappe, ein Deckel u.dgl. sein kann.

Im beschriebenen Ausführungsbeispiel ist alle 180° eine Sperrung bzw. Verriegelung vorgesehen. Man kann bei Bedarf die Rastscheibe 62 mit drei oder vier Umfangsausnehmungen 66 versehen, so dass der Griff 10 am Fenster alle 90° mit der Beschlagsicherung 3 verrastet.

Die Bauelemente der Beschlagsicherung 3 sind alle flach ausgebildet und daher das Erscheinungsbild der Rosette 20 kaum beeinflussen.

Die Beschlagsicherung kann mit besonderem Vorteil eine vormontierte Baueinheit bilden, die sich nicht nur rasch und kostengünstig vorfertigen lässt. Sie kann vor allem jederzeit bei bereits vorhandenen Beschlägen nachgerüstet werden, ohne dass Veränderungen vorgenommen werden müssen. Die gesamte Konstruktion bildet mit einfachen Mitteln eine stets zuverlässige Kindersicherung, die eine unbefugte Handhabung des Griffs 10 durch Kinder auch ohne Schlüssel wirksam vermeidet, weil Kinder meist nicht in der Lage sind, mit beiden Händen zwei gegenläufige Bewegungen auszuführen.

Zusammenfassend ist festzuhalten, daß eine bevorzugte Ausführungsform der erfindungsgemäßen Kindersicherung an einem Fensterbeschlag mit einem Griff 10 einsetzbar ist, dessen Hals 12 an einer Anschlagfläche 16 eines Rahmens oder Flügels 14 in einer z.B. länglichen Rosette 20 gelagert ist, auf der eine insbesondere außenkonturgleiche Konsole 30 sitzt. Ein mit dem Griffhals 12 drehfest verbundener Mitnehmer 28, generell ein Vierkantstift, durchsetzt die Rosette 20 und die Konsole 30 bis in eine Getriebenuß 18 hinein. In der flachen Konsole 30 sind zwei federbelastete Schieber 50, 51 gleitbar geführt, die jeweils mit einer Nase 52 als Riegel- oder Rast-element an einer mit dem Griffhals 12 drehfest verbundenen Scheibe 62 angreifen. Zwei in der Konsole 30 gelagerte, jeweils mit einem Schieber 50 bzw. 51 verbundene Betätigungselemente 40 weisen jeweils ein Bogenstück 45 als Handhabe und zum Kontakt mit Enden 74, 75 der Schieber 50, 51 auf. Diese werden bei einer mit der einen Hand ausgeführten, längsgerichteten Bewegung der Betätigungselemente 40 entgegen Federkraft verschoben, wodurch die Nasen 52 aus Nuten 66 der Scheibe 62 austreten und der Griff 10 mit der anderen Hand betätigbar wird. Durch die konstruktiv erzwungene Zweihand-Bedienung wird auf einfache Weise eine unerwünschte Betätigung des Griffs 10 unterbunden.
- A: Längsachse
- M: Mittelpunkt
- 1: Beschlag
- 3: Beschlagsicherung
- 10: Griff
- 12: Hals
- 14: Rahmen /Flügel
- 16: Anschlagfläche
- 18: Getriebenuß
- 20: Rosette
- 22: Anschlagkörper
- 24: Abdeckplatte
- 25: Schraublöcher
- 26, 27: Schmalseite
- 28: Mitnehmer / Vierkant
- 30: (Flach-) Konsole
- 32: Boden
- 34: Mittelloch
- 35: Ringbuchse
- 36: Wandung
- 40: Betätigungselement / Schwenkhebel

- 43: U-Schenkel
- 45: Bogenstück
- 47: Aussparung
- 50, 51: Schieber
- 52: Riegelelement / Nase / Lasche
- 54: Durchbruch
- 57, 57': Öffnung
- 60: (Druck-) Feder
- 62: (Rast-) Scheibe
- 64: Umfang
- 66: Ausnehmung(en)
- 68: Vierkantloch
- 70, 71: Seitenteil
- 72, 73: Querstück
- 74, 75: Stützfläche
- 76, 77: Stützfläche
- 80: Abdeckplatte
- 82: (Mittel-) Öffnung
- 83: weitere Öffnungen
- 84: Rastnut
- 86: Rastrand

## Patentansprüche

1. Beschlag (1), insbesondere Fensterbeschlag, mit einem Griff (10), der in einer Rosette (20) gelagert ist, die an einer Anschlagfläche (16) eines Rahmens oder Flügels (14) befestigbar ist, und mit einer Beschlagsicherung (3), die wenigstens ein Riegelelement (52) aufweist, das den Griff (10) in wenigstens einer ausgezeichneten Drehstellung fixiert und das entgegen einer Rückstellkraft aus seiner Verriegelung lösbar ist, wobei jedes Riegelelement (52) an einem parallel zur Anschlagfläche (16) bewegbaren Schieber (50, 51) ausgebildet ist und an einer mit dem Griff (10) drehfest verbundenen Rastscheibe (62) angreift, und wobei der Schieber (50, 51) gleitbar in einer Konsole (30) gelagert und entgegen der Rückstellkraft betätigbar ist, wobei zwei Schieber (50, 51) vorhanden sind, die gegenläufig zueinander bewegbar und von Druckfedern (60) gegeneinander vorgespannt sind, wobei
• jedes Riegelement (52) über wenigstens ein von außen zugängliches Betätigungselement (40) aus seiner Verriegelung lösbar ist, wobei
• jeder Schieber (50, 51), an dem jeweils das Riegelement (52) ausgebildet ist, über ein ihm zugeordnetes Betätigungselement (40) betätigbar ist, und
• wobei jedes Betätigungselement (40) in eine offene Schmalseite (26, 27) der Konsole (30) eingesetzt ist.

2. Beschlag nach Anspruch 1, **dadurch gekennzeichnet, dass** die Schieber (50, 51) längliche Flachteile sind, die kraftschlüssig an dem Betätigungselement (40) anliegen.

3. Beschlag nach Anspruch 1 oder 2, **dadurch gekennzeichnet, dass** jeweils ein mit einem Schieber (50, 51) einstückiges Riegelelement (52) mit der von einem Mitnehmer (28) durchsetzten Rastscheibe (62) verrastbar ist.

4. Beschlag nach einem der Ansprüche 1 bis 3, **dadurch gekennzeichnet, dass** das bzw. jedes Riegelelement (52) formgleich oder formähnlich mit wenigstens einer Ausnehmung (66) in der Rastscheibe (62) ist.

5. Beschlag nach Anspruch 3 oder 4, **dadurch gekennzeichnet, dass** die Rastscheibe (62) zwei gegengleiche Umfangs-Ausnehmungen (66) hat, die einander diametral gegenüberliegen.

6. Beschlag nach einem der Ansprüche 1 bis 5, **dadurch gekennzeichnet, dass** das oder jedes Riegelelement (52) eine von der Fläche des bzw. jedes Schiebers (50, 51) bevorzugt quer abstehende Abkantung ist, beispielsweise eine rechteckige Lasche oder Nase.

7. Beschlag nach einem der Ansprüche 1 bis 6, **dadurch gekennzeichnet, dass** die Rückstellkraft für die Schieber (50, 51) eine Federkraft ist.

8. Beschlag nach einem der Ansprüche 1 bis 7, **dadurch gekennzeichnet, dass** das oder jedes Betätigungselement (40) eine U-förmige Handhabe ist.

9. Beschlag nach einem der Ansprüche 1 bis 8, **dadurch gekennzeichnet, dass** das oder jedes Betätigungselement (40) an einem Schieber (50, 51) ausgebildet ist.

10. Beschlag nach einem der Ansprüche 1 bis 9, **dadurch gekennzeichnet, dass** die Konsole (30) mit der Rosette (20) außenkonturgleich ist.

11. Beschlag nach einem der Ansprüche 1 bis 10, **dadurch gekennzeichnet, dass** die Beschlagsicherung (3) zwischen der Rosette (20) und der Anschlagfläche (16) ausgebildet bzw. angeordnet ist.

12. Beschlag nach einem der Ansprüche 1 bis 11, **dadurch gekennzeichnet, dass** die Beschlagsicherung (3) spiegel- oder punktsymmetrisch ausgebildet ist.

13. Beschlag nach einem der Ansprüche 1 bis 12, **dadurch gekennzeichnet, dass** die Beschlagsicherung (3) eine vormontierte Einheit bildet.

## Claims

1. Fitting (1), especially window fitting, with a handle (10) placed in a rosette fixable to the mounting surface (16) of a window frame or leaf (14), and with a fitting lock casing (3) showing at least one locking element (52) fixing the handle (10) in at least one marked turning position and with its locking position being releasable in opposite direction to a pull-back force, with each locking element (52) being formed at a slider (50, 51) moveable in parallel to the mounting surface (16), and engaging in a star wheel (62) that is rigidly connected to the handle (10), and with the slider (50, 51) being glidingly housed in a console and actuated in opposite direction to the pull-back force and with two sliders (50, 51) being movable in reverse motion to each other and being prestressed by antagonistic pressure springs (60), with
- each locking element (52) being releasable by at least one operating element (40) accessible from the outside, and with
- each slider (50, 51), at each of which the locking element (52) is formed, being actuated by an operating element (40) assigned to it, and
- with each operating element (40) being fitted into an open face (26,27) of the console (30).

2. Fitting according to Claim 1, **characterized by** the sliders (50, 51) being oblong flat parts fitting closely to the operating element (40).

3. Fitting according to Claim 1 or 2, **characterized by** each locking element (52) in single piece with a slider (50, 51) being catchable with the star wheel (62) passed through by a bolt (28).

4. Fitting according to one of the Claims 1 to 3, **characterized by** the, respectively each, locking element (52) being of the same or similar shape as at least one recess (66) in the star wheel (62).

5. Fitting according to Claim 3 or 4, **characterized by** the star wheel (62) having two diametrical periphery recesses (66) that are diametrically opposed.

6. Fitting according to one of the Claims 1 to 5, **characterized by** the or each locking element (52) being a bevel protruding preferably transversally from the surface of the or each slider (50, 51), for example a rectangular butt or nose.

7. Fitting according to one of the Claims 1 to 6, **characterized by** the pull-back force for the sliders (50, 51) being an elastic force.

8. Fitting according to one of the Claims 1 to 7, **characterized by** the or each operating element (40) being a U-shaped purchase.

9. Fitting according to one of the Claims 1 to 8, **characterized by** the or each operating element (40) being formed at a slider (50, 51).

10. Fitting according to one of the Claims 1 to 9, **characterized by** the console (30) and the rosette (20) being of identical outer contour.

11. Fitting according to one of the Claims 1 to 10, **characterized by** the fitting lock casing (3) being formed, respectively arranged between the rosette (20) and the mounting surface (16).

12. Fitting according to one of the Claims 1 to 11, **characterized by** the fitting lock casing (3) being formed mirror- or point-symmetric.

13. Fitting according to one of the Claims 1 to 12, **characterized by** the fitting lock casing (3) being a pre-mounted unit.

## Revendications

1. Ferrure (1), notamment ferrure de fenêtre, avec une poignée (10) qui est logée dans une rosette (20), qui est susceptible de se fixer sur une surface d'arrêt (16) d'un châssis ou battant (14) et avec un arrêt de ferrure (3), qui comporte au moins un élément de verrouillage (52), qui fixe la poignée (10)dans au moins une position de rotation marquée et qui est détachable à l'encontre d'une force de rappel, chaque élément de verrouillage (52)étant formée sur un coulisseau(50, 51)amovible parallèlement à la surface de butée (16)et s'engageant sur un disque d'enclenchement (62)rigidement fixé à la poignée (10), le coulisseau (50, 51) logeant de manière glissante dans une console (30) et étant manoeuvrable à l'encontre de la force de rappel, et avec deux coulisseaux (50, 51) susceptibles d'être mobiles à contresens l'un de l'autre et précontraints l'un contre l'autre par des ressorts de pression (60), avec
- chaque élément de verrouillage (52) étant susceptible d'être débloqué par au moins un élément de manoeuvre (40), et avec
- chacun des coulisseaux (50, 51) sur chacun desquels est formé l'élément de verrouillage (52) étant susceptible d'être manoeuvrable par un élément de manoeuvre (40), et
- avec chaque élément de manoeuvre (40) étant logé dans un front ouvert (26, 27) de la console (30).

2. Ferrure selon la Revendication 1, **caractérisée en ce que** les coulisseaux (50, 51) sont des pièces plates allongées s'adhérant par complémentarité de force à l'élément de manoeuvre (40).

3. Ferrure selon la Revendication 1 ou 2, **caractérisée en ce que** chaque élément de verrouillage (52) en monobloc avec un coulisseau (50, 51) est susceptible de s'engager sur le disque d'enclenchement (62) traversé par un boulon (28).

4. Ferrure selon l'une quelconque des Revendications 1 à 3, **caractérisée en ce que** le, respectivement chaque élément de verrouillage (52) est de forme identique ou de forme analogue avec au moins un évidement (66) dans le disque d'enclenchement (62).

5. Ferrure selon la Revendication 3 ou 4, caractéri- sée en ce que le disque d'enclenchement (62) présente deux évidements périphériques (66) opposés et identiques, qui sont diamétralement opposés.

6. Ferrure selon l'une quelconque des Revendications 1 à 5, **caractérisée en ce que** le ou chaque élément de verrouillage (52) est un chanfrein saillant de préférence à la transversale de la surface du ou de chaque coulisseau (50, 51), par exemple une patte ou un tenon rectangulaire.

7. Ferrure selon l'une quelconque des Revendications 1 à 6, **caractérisée en ce que** la force de rappel pour les coulisseaux (50, 51) est une force élastique.

8. Ferrure selon l'une quelconque des Revendications 1 à 7, **caractérisée en ce que** le ou chaque élément de manoeuvre (40) est une manette en forme de U.

9. Ferrure selon l'une quelconque des Revendications 1 à 8, **caractérisée en ce que** le ou chaque élément de manoeuvre (40) est formée sur un coulisseau (50, 51).

10. Ferrure selon l'une quelconque des Revendications 1 à 9, **caractérisée en, ce que** la console (30) a des contours extérieurs identiques à ceux de la rosette (20).

11. Ferrure selon l'une quelconque des Revendications 1 à 10, **caractérisée en ce que** l'arrêt de ferrure (3) est formé, respectivement arrangé entre la rosette (20) et la surface d'arrêt (16).

12. Ferrure selon l'une quelconque des Revendications 1 à 11, **caractérisée en ce que** l'arrêt de ferrure (3) est conçu en symétrie spéculaire ou en symétrie ponctuelle.

13. Ferrure selon l'une quelconque des Revendications 1 à 12, **caractérisée en ce que** l'arrêt de ferrure (3) est conçu en sous-groupe.
